# EUROPÄISCHE PATENTSCHRIFT

(11) **EP 0 382 681 B1**
(45) Veröffentlichungstag und Bekanntmachung des Hinweises auf die Patenterteilung: **31.03.1993**
(21) Anmeldenummer: 90810079.5
(22) Anmeldetag: 05.02.1990
(51) Int. Cl.: E01D 19/06

(54) **Rollverschluss-Fahrbahnübergang, insbesondere für Dilatationsfugen von Brücken**
Roller cover for bridging-joints, especially for expansion joints in bridge decks
Obturateur à enroulement pour recouvrir des joints, en particulier pour joints de dilatation dans des tabliers de pont

(30) Priorität: 06.02.1989 CH 402/89
(43) Veröffentlichungstag der Anmeldung: 16.08.1990
(73) Patentinhaber: Warthmann, Robert, CH-8604 Volketswil (CH)
(72) Erfinder: Warthmann, Robert, CH-8604 Volketswil (CH)
(74) Vertreter: Münch, Otto

(56) Entgegenhaltungen:
- CH-A- 422 038
- CH-A- 581 752
- DE-A- 1 784 429
- DE-B- 1 237 159
- DE-B- 2 804 408

## Beschreibung

Ein Rollverschluss-Fahrbahnübergang für die Dilatationsfugen von Brücken ist aus der CH-PS 581 752 bekannt. Es handelt sich dabei um eine Stahlkonstruktion. Am ersten Fahrbahnteil, dem Widerlager, sind über die Fahrbahnbreite verteilt mehrere Gleitböcke mit zylindrischen Gleitflächen befestigt. Am zweiten Fahrbahnteil, der Brücke, sind nebeneinandergereiht ebene Pendelplatten festgeschraubt. Ihr freies Ende liegt mittels auswechselbaren Gleitnocken auf je zwei Gleitböcken auf. Die Pendelplatten überbrücken die Dilatationsfuge. Am freien Ende der Pendelplatten ist je eine zylindrische Gleitplatte angelenkt. Die Gleitplatten liegen ebenfalls mittels Gleitnocken auf den Gleitflächen der Gleitböcke auf. Eine am ersten Fahrbahnteil befestigte, ebenfalls in Querrichtung der Fahrbahn segmentierte Zungenplatte überlappt die Gleitplatten. Mit dieser Konstruktion kann bei guter Ausrichtung ein einigermassen ebener Uebergang über die Dilatationsfuge erreicht werden.

Allerdings ist dieser Uebergang aufwendig in der Herstellung, und er beansprucht erhebliche Bauhöhe, was insbesondere in über den Trägerquerschnitt quer ausladenden, relativ dünnen Teilen der Brücke zu Schwierigkeiten führt. Ein wesentlicher Nachteil dieses Uebergangs ist die Korrosionsanfälligkeit der Stahlkonstruktion, insbesondere im Hinblick auf die Streusalzanwendung im Winter. Eine Abdichtung gegen Salzlösungen ist kaum möglich. Diese bekannten Uebergänge müssen daher im Abstand von etwa 8 Jahren gewartet und aufwendig repariert werden.

In der DE-OS 1 784 429 sind weitere Rollverschluss-Fahrbahnübergänge dargestellt. Bei diesen Ausführungsformen besteht die Gleitplatte aus gummielastischem Material. Sie hat als Armierung in Fahrbahnlängsrichtung, also quer zur Dilatationsfuge verlaufende, biegeelastische Stäbe, die am freien Ende der Gleitplatte mit einem Führungsblech und am Befestigungsende mit einer am zweiten Fahrbahnteil angeordneten, senkrechten Stahlplatte verschraubt sind. Die Gleitplatte liegt flächig auf einer Reihe von Stahlböcken auf. Bei einigen Varianten überbrücken diese Stahlböcke den Dilatationsspalt, sind am ersten Fahrbahnteil verankert und ragen mit ihrem anderen Ende gleitend in einen Kasten im zweiten Fahrbahnteil. Bei anderen Varianten enden die Stahlböcke am freien Ende des ersten Fahrbahnteils und haben von dort ausgehend eine zylindrische Gleitfläche. Diese Varianten haben nur eine bescheidene Tragfähigkeit. Durch die vielen dem korrosiven Salzwasser ausgesetzten Stahlteile ist der Wartungsaufwand hoch.

In der DE-AS 1 237 159 ist ein Fahrbahnübergang beschrieben, bei welchem die beiden Fahrbahnteile zungenförmig ineinandergreifen. Der Zwischenraum zwischen jeder Zunge und der zugehörigen Ausnehmung im jeweils anderen Fahrbahnteil ist durch je einen separaten Rollverschluss abgedeckt. Die Rollverschlüsse bestehen aus einer Serie von quer zur Fahrbahnrichtung verlaufenden, zusammengehängten Metallleisten, die in seitlichen Führungsschienen geführt sind. Auch diese Konstruktion ist aufwendig in der Herstellung und im Unterhalt.

Aus der DE-AS 2 804 408 ist schliesslich ein Fahrbahnübergang bekannt, bei welchem die Dilatationsfuge durch eine Gummiplatte abgedeckt ist. Die Gummiplatte ist an beiden Fahrbahnteilen festgeschraubt und hat auf ihrer Ober- und Unterseite je zwei parallel zur Dilatationsfuge verlaufende Nuten. Im Plattenmaterial sind biegesteife Armierungsplatten eingegossen. Dieser Uebergang eignet sich nur zur Ueberbrückung von relativ kleinen Dilatationen und erzeugt sehr hohe Rückstellkräfte.

Der vorliegenden Erfindung liegt die Aufgabe zugrunde, einen Rollverschluss-Fahrbahnübergang derart auszubilden, dass er preiswert herstellbar, einfach zu warten und hoch belastbar ist und eine verbesserte Korrosionsresistenz aufweist.

Der erfindungsgemässe Rollverschluss-Fahrbahnübergang ist zwischen einem ersten Fahrbahnteil und einem in variierendem Abstand davon angeordneten zweiten Fahrbahnteil angeordnet. Er umfasst eine am ersten Fahrbahnteil angeordnete Gleitfläche mit einem zylindrischen Segment, auf welchem eine am zweiten Fahrbahnteil verankerte Gleitplatte verschiebbar aufliegt, sowie eine am ersten Fahrbahnteil verankerte Zungenplatte, welche die Gleitplatte überlappt. Die Gleitplatte besteht aus armiertem, elastischem Material, liegt flächig auf der Gleitfläche auf und hat an ihrem Verankerungsende einen mit der Fahrbahnfläche fluchtenden, den Spalt zwischen dem ersten und zweiten Fahrbahnteil überbrückenden ebenen Abschnitt, der direkt am zweiten Fahrbahnteil befestigt ist. Die Gleitfläche erstreckt sich im wesentlichen durchgehend über die Fahrbahnbreite. Sie hat ein an das zylindrische Segment tangential anschliessendes ebenes, parallel zur Fahrbahnfläche verlaufendes Segment. Die Armierung der Gleitplatte besteht aus mindestens einer im ebenen Abschnitt im Plattenmaterial eingegossenen, ebenen, biegesteifen Stahlplatte und einem daran anschliessenden, dünneren, biegeelastischen Blech. Die Gleitplatte hat am Befestigungsende abgestufte Durchgangsbohrungen, durch welche sie am zweiten Fahrbahnteil angeschraubt ist.

Nachfolgend werden Ausführungsbeispiele der Erfindung anhand der Zeichnung erläutert. Darin zeigt:
Fig. 1 einen Längsschnitt durch eine erste Ausführungsform,
Fig. 2 eine Draufsicht auf einen Teil des Uebergangs nach Fig. 1 bei entfernter Gleitplatte,
Fig. 3 einen Querschnitt durch den Uebergang nach Fig. 1, und
Fig. 4 eine vorfabrizierte Baueinheit zur Herstellung eines Uebergangs nach Fig. 1.

Der in Fig. 1 dargestellte Längsschnitt ist ein Schnitt durch den Uebergang zwischen einem Widerlager 1 als erstem Fahrbahnteil und dem Ende einer Brücke 2 als zweitem Fahrbahnteil. Beide Fahrbahnteile 1, 2 haben einen Deckbelag 3 mit fluchtender, ebener Oberfläche 4. Am Widerlager 1 ist eine quer über die Fahrbahnbreite durchgehende, abgesenkte Gleitfläche 5 angeformt. Die Gleitfläche 5 gliedert sich in einen in einen Hohlraum 6 auslaufenden konvex gewölbten kreiszylindrischen Abschnitt 7 und einen tangential daran anschliessenden, parallel zur Oberfläche 4 verlaufenden ebenen Abschnitt 8. Der Abschnitt 8 ist gegenüber der Oberfläche 4 um die über ihre Fläche gleichmässige Dicke 9 einer Gleitplatte 10 nach unten versetzt. Die Gleitplatte 10 besteht aus armiertem gummielastischem Material, vorzugsweise aus Aethylen-Propylen. Sie hat einen den Dilatationsspalt 11 zwischen Brücke 2 und Widerlager 1 überbrückenden ebenen Abschnitt 12 und einen auf dem gewölbten Abschnitt 7 der Gleitfläche 5 flächig aufliegenden gewölbten Abschnitt 13. Die Armierung umfasst ein im ebenen Abschnitt 12 angeordnetes, ebenes, am Verankerungsende L-förmig abgekröpftes Stahlblech 14, sowie ein Federstahlblech 15, welches sich über den gewölbten Abschnitt 13 erstreckt. Beim kleinstmöglichen Dilatationsspalt 11 liegt das freie Ende des Bleches 14 noch über den ebenen Abschnitt 8. Der Abschnitt 12 ist an seinem der Brücke 2 zugewandtem Befestigungsende mit einer Reihe von Schrauben 18 an der Brücke 2 befestigt. Dazu hat die Gleitplatte 10 am Verankerungsende eine Reihe von Durchgangsbohrungen 19 mit Ansenkungen 20, in welchen der Schraubenkopf 21 sitzt. Die Bohrungen 19 erstrecken sich durch das Blech 14. Die Ansenkungen 20 sind durch Gummipfropfen 22 wasserdicht verschlossen. Die Schrauben 18 sind in Dübel 23 in der Brücke 2 eingeschraubt und pressen die Unterseite der Gleitplatte 10 gegen einen Glattstrich 24 aus kunststoffmodifiziertem Vergussbeton. Die Oberseite des Glattstrichs 24 ist parallel zur Oberfläche 4 und hat von dieser einen Abstand entsprechend der Dicke 9 der Gleitplatte 10. Das Material des Glattstrichs 24 eignet sich auch besonders als Material für die die Gleitfläche 5 bildende oberste Schicht des Widerlagers 1. Unterhalb des Federstahlblechs 15 sind in der Gleitplatte 10 eine Reihe von Nuten 28 ausgenommen. Diese erstrecken sich quer zur Fahrbahnlängsrichtung A und parallel zur Krümmungsachse des Abschnitts 7.

Zur Ueberbrückung des Hohlraumes 6 ist am Widerlager 1 eine Zungenplatte 32 durch weitere Schrauben 33 befestigt. Die Schrauben 33 sind wiederum in Dübel 23 eingeschraubt. Die Schrauben 33 durchgreifen Bohrungen 34 der Zungenplatte 32. Ihr Kopf 35 ist in Ansenkungen 36 versenkt, die wiederum durch Pfropfen 22 verschlossen sind. Die Zungenplatte 32 besteht vorzugsweise ebenfalls aus armiertem, gummielastischem Material, insbesondere aus Aethylen-Propylen. Bei Sanierungen bestehender Stahlkonstruktionen kann es aber auch kostengünstiger sein, die bestehende Stahl-Zungenplatte beizubehalten und nur die Gleitfläche 5 sowie die Verankerung der Gleitplatte 10 an der Brücke 2 neu zu bauen und die erfindungsgemässe Gleitplatte 10 einzusetzen. Bei Neukonstruktionen wird wegen der hohen Korrosionsfestigkeit eine Zungenplatte 32 aus armiertem gummielastischem Material bevorzugt. Sie hat dann als Hauptarmierung eine benachbart ihrer Oberseite angeordnete, ebene, am Verankerungsende L-förmig nach unten abgekröpfte Stahlplatte 37, die allenfalls durch eine weitere Stahlplatte 38 ergänzt ist.

Auch die Gleitplatte 10 kann durch zusätzliche, einvulkanisierte Stahlplatten 41 im ebenen Abschnitt 12, verstärkt sein. Wenn nur ein kleiner Dilatationsspalt 11 zu überbrücken ist, erstreckt sich dieser durchgehend quer über die Fahrbahnbreite. Bei grösseren Dilatationsspalten 11 ist es hingegen zweckmässig, wenn sich die beiden Fahrbahnteile 1, 2 im ebenen Abschnitt 8 zungenförmig überlappen, wie dies in Fig. 1 durch strichpunktierte Linien angedeutet und in Fig. 2 dargestellt ist.

Dabei ist die Breite der sich überlappenden Zungen (60,61) wesentlich kleiner als die maximale Breite des Dilatationsspaltes 11. Bei dieser Ausbildung können praktisch beliebig breite Dilatationsfugen 11 überbrückt werden. Dieser zungenförmige Eingriff der beiden Fahrbahnteile 1, 2 ist bei herkömmlichen Rollverschluss-Fahrbahnübergängen nicht möglich, weil dort der Dilatationsspalt nur durch die Pendelplatte überbrückt werden kann, welche beidseitig abgestützt sein muss.

Um ein Flattern des Abschnittes 13 der Gleitplatte 10 auf dem Abschnitt 7 der Gleitfläche 5 mit Sicherheit zu vermeiden, sind im Widerlager 1 quer zur Fahrbahnrichtung A verteilt mehrere C-Profile 46 eingegossen. Die Mittelebenen dieser C-Profile 46 erstrecken sich parallel zur Fahrbahnlängsrichtung A unabhängig davon, ob sich der Dilatationsspalt 11 senkrecht zur Richtung A erstreckt oder dazu geneigt ist, was bei vielen Brücken vorkommt. Die Mittelebenen der C-Profile 46 erstrecken sich in beiden Fällen parallel zur Richtung, in welcher die Dilatation erfolgt. In den C-Profilen 46 sind Gleitsteine 47 verschiebbar geführt. Der gewölbte Abschnitt 13 der Gleitplatte 10 ist mit je einer Schraube 48 mit diesen Gleitsteinen 47 verbunden. Dadurch kann ein Abheben des Abschnittes 13 von der Gleitfläche 5 und damit ein Flattern beim Ueberfahren wirksam verhindert werden.

Um die Abriebfestigkeit der Gleitplatte 10 auf der Beton-Gleitfläche 5 zu verbessern, kann die Gleitplatte 10 auf ihrer Unterseite im Abschnitt 13 mit einem gleitfähigen Kunststoff, z.B. mit PTFE oder Polyamid beschichtet sein.

Der beschriebene Fahrbahnübergang ist ausserordentlich korrosionsfest, weil ausser dem Beton nur Elastomer-Materialien der Witterung und den korrosiven Salzlösungen ausgesetzt sind. Falls erforderlich kann der sehr einfach gegliederte Hohlraum 6 durch Hochdruckspülung z.B. durch eine seitliche Eingangsöffnung 55 gespült werden. Das Drainage- und Spülwasser kann in einem zentralen Ablauf 56 abgeleitet werden. Im Gegensatz zu herkömmlichen Rollverschlüssen verursacht der erfindungsgemässe Fahrbahnübergang beim Ueberfahren wenig Lärm. Er kann auch ohne nennenswerten Mehraufwand schräg zur Fahrbahnlängsrichtung angeordnet werden, was bei herkömmlichen Rollverschlüssen sehr aufwendig ist. Die erfindungsgemässe Gleitplatte 10 kann sich einstückig durchgehend über die Fahrbahnbreite erstrecken. Dadurch ist die Abdichtung problemlos möglich. Es kann aber auch zu Wartungszwecken vorteilhaft sein, die Gleitplatte 10 in der Breite in mehrere Segmente aufzuteilen. Diese Segmente können durch formschlüssig eingreifende Dichtungsleisten gegeneinander abgedichtet sein. Ein einzelnes Segment kann dann im Bedarfsfall, z.B. nachts während einer Zeit geringer Verkehrsdichte, rasch ausgewechselt werden. Dadurch ist die Verkehrsbehinderung durch Wartung minimal. Der erfindungsgemässe Fahrbahnübergang erfordert eine geringe Bauhöhe, so dass er auch an schlanken Brücken ohne zusätzliche Verdickungen im Bereich der Dilatationsfuge angewandt werden kann. Durch die einfache Konstruktion ist der erfindungsgemässe Fahrbahnübergang preiswert herstellbar. Er eignet sich insbesondere auch zur Sanierung bestehender Rollverschluss-Stahlkonstruktionen.

In Fig. 4 ist eine vorfabrizierte Baueinheit 70 zur Herstellung eines Fahrbahnüberganges nach Fig. 1 dargestellt, wobei gleiche Teile mit gleichen Bezugszeichen versehen sind, so dass sich eine detaillierte Beschreibung dieser Teile erübrigt. Die Baueinheit 70 besteht aus der Gleitplatte 10, der Zungenplatte 32 sowie aus je einem Armierungsgerippe 71, 72, das in einer verlorenen Schalung 24′ z.B. aus Polyesterbeton verankert und mit den aus Stahl bestehenden Dübeln 23 verschweisst ist. Je mindestens zwei der Schrauben 18, 33 sind ersetzt durch längere Schrauben 18′, 33′, mit welchem die beiden Armierungsgerippe 71, 72 an mindestens zwei balkenförmigen Trägern 73 festgeschraubt sind. Die Träger 73 überragen die Gleitplatte 10 und die Zungenplatte 32 an ihren Befestigungsenden. Je mindestens eines der Durchgangslöcher 74, 75 für die Schrauben 18′, 33′ in den Trägern 73 ist ein Langloch, damit der Abstand der Armierungsgerippe 71, 72 voneinander entsprechend der Breite der Dilatationsfuge 11 bei der zur Zeit des Einbaus vorherrschenden Umgebungstemperatur eingestellt werden kann. Die vorbereiteten Brückenteile 1, 2 haben je einen Ausschnitt 76, 77. Zur Herstellung des Fahrbahnüberganges wird die Baueinheit 70 in die Ausschnitte 76, 77 eingelegt, wobei sich die Träger 73 beidseitig auf dem Belag 3 abstützen. Nun wird der Zwischenraum zwischen den Ausschnitten 76, 77 und der Schalung 24′ mit Beton ausgegossen. Nach dem Aushärten des Betons werden die Träger 73 entfernt. Durch diese Ausbildung ist die Montagezeit des Fahrbahnüberganges sehr kurz.

## Patentansprüche

1. Rollverschluss-Fahrbahnübergang zwischen einem ersten Fahrbahnteil (1) und einem in variierendem Abstand davon angeordneten zweiten Fahrbahnteil (2), insbesondere für Dilatationsfugen von Brücken, umfassend eine am ersten Fahrbahnteil (1) angeordnete Gleitfläche (5) mit einem zylindrischen Segment (7), auf welchem eine am zweiten Fahrbahnteil (2) verankerte Gleitplatte (10) verschiebbar aufliegt, sowie eine am ersten Fahrbahnteil (1) verankerte Zungenplatte (32), welche die Gleitplatte (10) überlappt, wobei die Gleitplatte (10) aus armiertem, elastischem Material besteht, flächig auf der Gleitfläche (5) aufliegt und an ihrem Verankerungsende einen mit der Fahrbahnfläche (4) fluchtenden, den Spalt (11) zwischen dem ersten und zweiten Fahrbahnteil (1,2) überbrückenden ebenen Abschnitt (12) aufweist, der direkt am zweiten Fahrbahnteil (2) befestigt ist, dadurch gekennzeichnet, dass die Gleitfläche (5) sich im wesentlichen durchgehend über die Fahrbahnbreite erstreckt und ein an das zylindrische Segment (7) tangential anschliessendes ebenes, parallel zur Fahrbahnfläche (4) verlaufendes Segment (8) aufweist, dass die Armierung der Gleitplatte (10) aus mindestens einer im ebenen Abschnitt (12) im Plattenmaterial eingegossenen, ebenen, biegesteifen Stahlplatte (14) und einem daran anschliessenden, dünneren, biegeelastischem Blech (15) besteht, und dass die Gleitplatte (10) am Befestigungsende abgestufte Durchgangsbohrungen (19, 20) aufweist, durch welche sie am zweiten Fahrbahnteil angeschraubt ist.

2. Fahrbahnübergang nach Anspruch 1, dadurch gekennzeichnet, dass das erste und zweite Fahrbahnteil (1,2) unterhalb des ebenen Abschnittes (12) zungenförmig ineinander greifen.

3. Fahrbahnübergang nach Anspruch 1 oder 2, dadurch gekennzeichnet, dass das Material der Gleitplatte (10) ein Elastomer oder Naturgummi ist, insbesondere Aethylen-Propylen.

4. Fahrbahnübergang nach einem der Ansprüche 1 bis 3, dadurch gekennzeichnet, dass die Gleitplatte (10) eine über ihre ganze Fläche gleichmässige Dicke hat.

5. Fahrbahnübergang nach einem der Ansprüche 1 bis 4, dadurch gekennzeichnet, dass die Unterseite der Gleitplatte (10) in ihrem auf der Gleitfläche (5) aufliegenden Abschnitt (13) mit Kunststoff beschichtet ist.

6. Fahrbahnübergang nach einem der Ansprüche 1 bis 5, dadurch gekennzeichnet, dass die Gleitplatte auf ihrer Unterseite unterhalb des biegeelastischen Bleches (15) sich parallel zum Befestigungsende erstreckende Nuten (28) aufweist.

7. Fahrbahnübergang nach einem der Ansprüche 1 bis 6, dadurch gekennzeichnet, dass die Zungenplatte (32) aus einem Elastomer oder aus Naturgummi besteht, und dass sie in ihrer oberen Hälfte durch eine weitere Stahlplatte (37) armiert ist.

8. Fahrbahnübergang nach einem der Ansprüche 1 bis 7, dadurch gekennzeichnet, dass in der Gleitfläche (5) mehrere C-Schienen (46) eingebaut sind, dass in den C-Schienen (46) Gleitsteine (47) verschiebbar sind, und dass der auf der Gleitfläche (5) aufliegende Abschnitt (13) der Gleitplatte (10) an den Gleitsteinen (47) befestigt ist.

9. Fahrbahnübergang nach einem der Ansprüche 1 bis 8, dadurch gekennnzeichnet, dass die Gleitfläche (5) aus Beton besteht.

10. Gleitplatte für einen Rollverschluss-Fahrbahnübergang nach einem der Ansprüche 1 bis 9, wobei die Gleitplatte aus einem über ihre ganze Fläche gleichförmig dicken, armierten, elastischen Material besteht, dadurch gekennzeichnet, dass sie an ihrem Verankerungsende Durchgangsbohrungen (19) mit Ansenkungen (20) zur Befestigung am zweiten Fahrbahnteil (2) sowie eine im Material eingeschlossene ebene, biegesteife Armierungsplatte (14) aus Stahl aufweist, dass sie an ihrem dem Verankerungsende abgewandten Abschnitt (13) ein sich parallel zu ihrer Fläche erstreckendes, im Material eingeschlossenes, biegeelastisches Blech (15) aus Federstahl enthält, und dass sie auf der Unterseite unterhalb des Bleches (15) sich parallel zum Befestigungsende erstreckende Nuten (28) aufweist.

## Claims

1. A bridge deck transition member between a first part (1) of a bridge deck and a second part (2) of a bridge deck disposed at a variable distance from the first part, more particularly for expansion joints of bridges, the transition member comprising a sliding surface (5) on the first part (1) and having a cylindrical segment (7) on which a sliding plate (10) anchored to the second part (2) moves and is slidable, and a tongue plate (32) anchored to the first part (1) and overlapping the sliding plate (10), the sliding plate (10) being made of reinforced resilient material and resting flat on the sliding surface (5) and, at its end for anchoring, having a flat portion (12) which is flush with the surface (4) of the bridge deck and bridges the gap (11) between the first and second part (1, 2), and is directly secured to the second part (2), characterised in that the sliding surface (5) extends substantially all the way across the bridge deck and has a flat segment (8) extending parallel to the bridge deck surface (4) and joining the cylindrical segment (7) at a tangent, the reinforcement of the sliding plate (10) comprises at least one flat rigid steel plate (14) cast in the plate material in the flat portion (12) and an adjacent thinner resiliently bending metal sheet (15), and the end of the sliding plate (10) for securing has graduated through bores (19, 20) for screwing it to the second part of the bridge deck.

2. A bridge deck transition member according to claim 1, characterised in that the first and second part (1, 2) of the bridge deck interlock like a tongue underneath the flat portion (12).

3. A bridge deck transition member according to claim 1 or 2, characterised in that the sliding plate (10) is made of an elastomer or natural rubber, more particularly ethylene-propylene.

4. A bridge deck transition member according to any of claims 1 to 3, characterised in that the sliding plate (10) has a uniform thickness over its entire surface.

5. A bridge deck transition member according to any of claims 1 to 4, characterised in that the underside of the sliding plate (10), in the portion (13) thereof resting on the sliding surface (5), is coated with plastics.

6. A bridge deck transition member according to any of claims 1 to 5, characterised in that the sliding plate, on its underside underneath the resiliently flexible metal sheet (15), has grooves (28) extending parallel to the end for securing.

7. A bridge deck transition member according to any of claims 1 to 6, characterised in that the tongue plate (32) is made of an elastomer or of natural rubber and its top half is reinforced by an additional steel plate (37).

8. A bridge deck transition member according to any of claims 1 to 7, characterised in that a number of C rails (46) are incorporated in the sliding surface, sliding blocks (47) are movable along the C rails (46), and the portion (13) of the sliding plate (10) resting on the sliding surface (5) is secured to the sliding blocks (47).

9. A bridge deck transition member according to any of claims 1 to 8, characterised in that the sliding surface (5) is made of concrete.

10. A sliding plate for a roller closure-bridge deck transition member according to any of claims 1 to 9, the sliding plate being made of a resilient reinforced material having a uniform thickness over its entire surface, characterised in that at its end for anchoring, it has screw bores (19) and countersunk portions (20) for securing to the second part (2) of the bridge deck, and comprises a flat rigid steel reinforcing plate (14) enclosed in the material, and the portion (13) of the sliding plate remote from the end for anchoring contains a resiliently flexible spring steel sheet (15) extending parallel to its surface and enclosed in the material and, on its underside below the sheet (15), the sliding plate has grooves (28) extending parallel to the end for securing.

## Revendications

1. Joint de chaussée à obturateur roulant entre une première partie de chaussée (1) et une seconde partie de chaussée (2) disposée à distance variable de la première, notamment pour des joints de dilatation de tabliers de ponts, comprenant une surface de glissement (5) disposée sur la première partie de chaussée (1) et présentant un segment cylindrique (7) sur lequel repose à coulissement une plaque glissante (10) ancrée sur la seconde partie de chaussée (2), et comprenant une plaque (32) à languettes ancrée sur la première partie de chaussée (1) et chevauchant la plaque glissante (10), la plaque glissante (10) étant réalisée en matériau élastique armé, reposant à plat sur la surface de glissement (5) et présentant, à son extrémité d'ancrage, une partie plane (12), alignée avec le plan de chaussée (4), qui est directement fixée sur la seconde partie de chaussée (2 ) et surmonte la fente (11) entre la première et la seconde partie de chaussée (1,2), caractérisé en ce que la surface de glissement (5) s'étend sensiblement de bout en bout sur la largeur de la chaussée et présente un segment plan (8) qui s'étend parallèlement au plan de chaussée (4) et se raccorde tangentiellement au segment cylindrique (7), en ce que l'armature de la plaque glissante (10) est constituée d'au moins une plaque d'acier plane (14), rigide en flexion, qui est coulée dans le matériau de la plaque dans la partie plane (12) et à laquelle se raccorde une tôle plus mince (15), élastique en flexion, et en ce que la plaque glissante (10) présente des perçages traversants (19,20) étagés à l'extrémité de fixation, par lesquels elle est vissée sur la seconde partie de chaussée.

2. Joint de chaussée selon la revendication 1, caractérisé en ce que la première et la seconde parties de chaussée (1, 2) s'engagent l'une dans l'autre par leurs formes de languette en dessous de la partie plane (12).

3. Joint de chaussée selon la revendication 1 ou 2, caractérisé en ce que le matériau de la plaque glissante (10) est un élastomère ou du caoutchouc naturel, notamment de l'éthylène-propylène.

4. Joint de chaussée selon l'une quelconque des revendications 1 à 3 caractérisé en ce que la plaque glissante (10) possède une épaisseur uniforme sur toute sa surface.

5. Joint de chaussée selon l'une quelconque des revendications 1 à 4, caractérisé en ce que le côté inférieur de la plaque glissante (10) est revêtu de matière plastique dans sa partie (13) reposant sur la surface de glissement (5).

6. Joint de chaussée selon l'une quelconque des revendications 1 à 5, caractérisé en ce que la plaque glissante présente sur son côté inférieur, en dessous de la tôle (15) élastique en flexion, des rainures(28) s'étendant parallèlement à l'extrémité de fixation.

7. Joint de chaussée selon l'une quelconque des revendications 1 à 6, caractérisé en ce que la plaque (32) à languettes est constituée d'un élastomère ou de caoutchouc naturel, et en ce qu'elle est armée, dans sa moitié supérieure, par une plaque d'acier supplémentaire (37).

8. Joint de chaussée selon l'une quelconque des revendications 1 à 7 , caractérisé en ce que plusieurs profilés (46) en C sont incorporés dans la surface de glissement (5), en ce que plusieurs coulisseaux (47) peuvent coulisser dans les profilés (46) en C, et en ce que la partie (13) de la plaque glissante (10) qui repose sur la surface de glissement (5) est fixée sur les coulisseaux (47).

9. Joint de chaussée selon l'une quelconque des revendications 1 à 8, caractérisé en ce que la surface de glissement (5) est réalisée en béton.

10. Plaque glissante pour un joint de chaussée à obturateur roulant selon l'une quelconque des revendications 1 à 9, la plaque glissante étant constituée d'un matériau élastique armé, d'épaisseur uniforme sur toute sa surface, caractérisée en ce qu'elle présente, à son extrémité d'ancrage, des perçages traversants (19) avec des chanfreinages (20) pour la fixation sur la seconde partie de chaussée (2), ainsi qu'une plaque d'armature (14) en acier, plane et rigide en flexion, incorporée dans le matériau, en ce qu'elle contient, dans sa partie (13) éloignée de l'extrémité d'ancrage, une tôle (15) élastique en flexion en acier à ressorts, incorporée dans le matériau et s'étendant parallèlement à sa surface, et en ce qu'elle présente sur le côté inférieur, en dessous de la tôle (15), des rainures (28) s'étendant parallèlement à l'extrémité de fixation.
